# DEMANDE DE BREVET EUROPEEN

(11) **EP 0 311 534 A1**
(43) Date de publication de la demande: **12.04.1989**
(21) Numéro de dépôt: 88420332.4
(22) Date de dépôt: 04.10.1988
(51) Int. Cl.: B24B 17/02, B23Q 35/10

(54) **Appareil à copier pour machine rectifieuse à meule rotative et machine rectifieuse en faisant application**

(30) Priorité: 05.10.1987 FR 8713939
(71) Demandeur: SOCIETE NOUVELLE INDUSTRIELLE ET COMMERCIALE D'APPLICATIONS MECANIQUES S.O.N.I.C.A.M., F-69360 Ternay Flevieu (FR)
(72) Inventeur: Sogner, Roger, F-69440 Mornant (FR); Hernandez, Jacques, F-69700 Givors (FR)
(74) Mandataire: Ropital-Bonvarlet, Claude

(57) **Abrégé**

- Appareil à copier pour machines rectifieuses.

- L'appareil à copier conforme à l'invention comprend :
. un système articulé de transmission (**38**) monté sur le bâti (**10**) et comprenant, d'une part, une règle d'appui horizontale (47), de longueur utile au moins égale à l'amplitude de déplacement horizontal du bras (**13**) et s'étendant parallèlement à la direction de ce déplacement horizontal et, d'autre part, une lame suiveuse (**35**) montée pour s'étendre verticalement en coupant toujours le plan horizontal (**p-p′**) du gabarit (**30**), quel que soit le réglage en hauteur de la table (**11**),
. et un levier de commande (**50**) porté par le bras (**13**) et interposé entre la règle d'appui (**47**) et les moyens (**20**) de réglage en position verticale de la meule (**19**).

- Application aux moules de verrerie.

## Description

La présente invention concerne le domaine technique de la rectification par l'intermédiaire d'une meule tournante et elle vise, plus particulièrement, l'application d'une telle machine à la rectification des plans de joint des demi-moules de verrerie.

Les moules de verrerie, prévus pour recevoir une paraison de verre destinée à être formée, par exemple par extrusion-soufflage, sont généralement constitués par deux pièces principales appelées demi-moules. Chaque demi-moule peut être considéré comme une masse métallique, généralement en fonte, offrant, à partir d'un plan de joint, une demi-empreinte qui est complémentaire à celle d'un demi-moule avec lequel le premier est apparié.

L'exécution convenable d'un moule de verrerie, à partir de tels demi-moules, implique une opération d'usinage et de rectification des plans de joint se faisant face, de manière à réduire les bavures de moulage et à offrir une résistance convenable aux contraintes thermique et mécanique imposées lors de l'utilisation.

L'opération de rectification doit, toutefois, être exécutée, de manière à tenir compte de la nécessité de pouvoir évacuer l'air inclus, ainsi que les gaz, au moment de l'introduction de la paraison dans le moule et au cours de sa phase de formation.

A cette fin, l'un des demi-moules de la paire constitutive d'un moule est soumis, après rectification, à une opération d'usinage destinée à lui conférer, au moins localement, sur l'une au moins des deux plages latérales délimitées dans le plan de joint par la présence de l'empreinte, un creux de faible profondeur. De cette manière, après appariement, il subsiste un trajet de fuite suffisant par rapport au plan de joint du demi-moule complémentaire pour permettre l'évacuation de l'air inclus et des gaz, ainsi qu'une compensation de la déformation des moules due à la haute température du verre en fusion.

Jusqu'à présent, l'exécution du creux, selon un profil convenable, est assurée manuellement à la lime ou de façon analogue. On conçoit qu'une telle méthode est lente, peu précise, et accroît le prix de revient d'un moule complet en raison du nombre de demi-moules susceptibles d'être rebutés par suite de tolérance trop large ou trop serrée d'exécution.

Une telle méthode n'est pas non plus satisfaisante, car elle ne permet pas de garantir l'obtention de moules de caractéristiques identiques et susceptibles de produire des objets moulés de même conformation homogène.

Une autre méthode connue consiste, après rectification, à reprendre un demi-moule sur deux pour exécuter, au moyen d'une fraise inclinée, un usinage local, en vue de former un creux ou une partie concave sur l'une au moins des plages latérales du plan de joint. Une telle méthode est certes plus précise et reproductible, mais elle implique une reprise d'un demi-moule sur deux, ainsi qu'une phase de réglage préalable délicate et longue.

La présente invention vise à résoudre le problème ci-dessus en proposant un nouvel appareil à copier pour machine rectifieuse à meule rotative présentant l'avantage d'être de conception simple, fiable et peu encombrante, et de permettre une adaptation rapide sur une rectifieuse.

L'objet de l'invention est, par ailleurs, conçu de manière à offrir à l'opérateur la possibilité d'utiliser la machine rectifieuse, de façon traditionnelle pour l'exécution de la rectification du plan de joint de chaque demi-moule et de pouvoir faire intervenir, pour un demi-moule sur deux, l'appareil de copiage permettant de réaliser, avec le même outil de travail c'est-à-dire la meule rotative de rectification, la partie de surface localement concave de l'une au moins des plages du plan de joint d'un demi-moule sur deux.

Un autre objet de l'invention est de proposer un appareil à copier pouvant être aisément et rapidement mis en/ou hors service, sans qu'il en résulte d'interférence ou de modification de réglage initial de la machine à rectifier.

Pour atteindre les objectifs ci-dessus, l'appareil à copier pour machine rectifieuse est caractérisé en ce qu'il comprend :
- un gabarit de copiage monté horizontalement sur la table pour s'étendre parallélement à sa direction de déplacement,
- un système articulé de transmission conjugée monté sur le bâti et comprenant, d'une part, une règle d'appui horizontale, de longueur utile au moins égale à l'amplitude de déplacement horizontal de l'arbre et s'étendant parallèlement à la direction de ce déplacement horizontal et, d'autre part, une lame suiveuse montée pour s'étendre verticalement en coupant toujours le plan horizontal du gabarit, quel que soit le réglage en hauteur de la table,
- et un levier de commande porté par le bras et interposé entre la règle d'appui et les moyens de réglage en position verticale de la meule.

L'invention a également pour objet une machine rectifieuse comportant un appareil à copier selon l'invention.

Diverses autres caractéristiques ressortent de la description faite ci-dessous en référence aux dessins annexés qui montrent, à titre d'exemples non limitatifs, une forme de réalisation de l'objet de l'invention.
La **fig. 1** est une perspective schématique d'un demi-moule de verrerie.
La **fig. 2** est une élévation, partie en coupe, d'une machine rectifieuse équipée d'un appareil à copier conforme à l'invention
La **fig. 3** est une vue latérale prise sensiblement selon la ligne **III-III** de la **fig. 2.**
La **fig. 4** est une vue en plan partielle prise sensiblement selon la ligne **IV-IV** de la **fig. 2**
La **fig. 5** est une élévation, à plus grande échelle, montrant un détail de réalisation.
La **fig. 6** est une coupe partielle prise sensiblement selon la ligne **VI-VI** de la **fig. 5**.

L'appareil à copier selon l'invention est destiné à l'équipement d'une machine rectifieuse à meule rotative utilisée pour la rectification des moules de verrerie, par exemple utilisés pour l'exécution d'articles ou de volumes en verre par extrusion-soufflage d'une paraison.

La **fig. 1** montre qu'un tel moule **1** comprend, principalement, deux demi-moules **1₁** et **1₂**, ainsi, notamment, qu'un fond **2** avec lequel ils délimitent l'empreinte négative correspondant à la forme positive devant être conférée à l'objet à exécuter.

De façon conventionnelle, chaque demi-moule est constitué d'une masse métallique comportant une face plane **3** sur laquelle s'ouvre une demi-empreinte **4** dont la surface est généralement polie. La face **3** constitue un plan de joint avec le demi-moule complémentaire et, pour cette raison, il est habituel de procéder à la rectification de ce plan de joint, de manière à assurer une portée convenable avec le plan de joint en regard du demi-moule complémentaire.

Il est habituel aussi d'exécuter, dans le plan de joint **3** de l'un des demi-moules, par exemple le demi-moule **1₁**, un dégagement **5** montré de façon particulièrement exagérée à la **fig. 1** pour être convenablement visible. Le dégagement **5** représente une partie en creux ou une surface concave intéressant, au moins localement, l'une au moins des deux plages **3a** et **3b** latérales délimitées dans la surface **3** par la demi-empreinte ouverte **4.** Le dégagement **5** est destiné à ménager, avec le plan de joint **3** du demi-moule complémentaire, un intervalle de fuite permettant l'évacuation de l'air inclus et des gaz, lors de l'introduction de la paraison de verre et de sa formation par extrusion-soufflage.

L'objet de l'appareil à copier selon l'invention est de permettre l'exécution d'un tel dégagement **5** à partir d'une machine rectifieuse conventionnelle utilisée pour la rectification du plan de joint **3**.

Une telle machine, illustrée de façon partielle aux **fig. 2 à 4**, comprend un bâti **10** sur lequel est montée, par l'intermédiaire d'un chariot non représenté, une table **11** réglable en position horizontale. La table **11** est associée à des moyens d'entraînement en déplacement rectiligne alternatif dans la direction de la flèche **f₁**. Des moyens de réglage en position verticale et d'entraînement en déplacement alternatif de la table **11** sont prévus et doivent être considérés comme connus de l'homme de l'art et, pour cette raison, ne sont ni illustrés précisément, ni décrits plus en détail.

La table **11** est munie d'un support **12**, tel qu'un **V**, capable d'assurer, par des moyens appropriés, l'immobilisation d'un demi-moule **1₁** ou **1₂**, de telle façon que le plan de joint **3** à rectifier s'étende parallèlement au plan de la table **11**.

Le bâti **10** supporte, par ailleurs, un bras **13** s'étendant au-dessus de la table **11** et associé à des moyens **14** d'entraînement en déplacement rectiligne alternatif horizontal, selon une direction **f₂** orthogonale à la direction **f₁**. Le bras **13** est monté sur une glissière **15** du bâti **10** sur laquelle il est maintenu par des galets d'appui **16** à position réglable. Le bras **13** porte, à son extrémité surplombant la table **11**, une glissière verticale **17** sur laquelle est montée, suspendue libre, une tête de travail coulissant **18** portant un axe horizontal d'entraînement motorisé d'une meule de rectification rotative **19**. La position basse de la tête **18** par rapport au bras **13** est réglable par un système **20** de réglage micrométrique selon une direction verticale. La meule rotative **19** est ainsi disposée au-dessus de la table **11** par rapport à laquelle elle peut être réglée, précisément, en position horizontale basse, par l'intermédiaire du dispositif micrométrique **20** et, en position latérale par rapport à un plan vertical de référence **P-P′**, par l'intermédiaire des moyens **14**.

De préférence, les moyens **14** comprennent une crémaillère **25** fixée sur le bras **13** parallèlement à la direction **f₂** et en prise avec le pignon de sortie d'un boîtier de commande **26** dont l'entrée est, par exemple, pourvue d'une manivelle **27**. Il doit, bien entendu, être considéré que les moyens **14** décrits pourraient être remplacés par tout équivalent technique pour assumer la fonction de réglage de position de la meule **19** par rapport au plan de référence **P-P′**.

L'appareil à copier selon l'invention comprend, tout d'abord, un gabarit ou calibre de copiage **30** constitué par une réglette adaptée sur la table **11** pour s'étendre horizontalement par rapport à cette dernière. Le gabarit **30** présente, en direction du bâti **10**, une arête **31** définissant un profil correspondant au dégagement **5** à exécuter. Le profil se présente, en l'occurence, sous la forme d'un décrochement **31a** s'établissant en retrait par rapport à l'arête **31**. Le gabarit **30** est, de préférence, monté sur la table 11 par l'intermédiaire de moyens **32** de réglage et **33** d'immobilisation.

L'appareil selon l'invention comprend, par ailleurs, une lame suiveuse **35** montée, de façon fixe, sur le bâti **10** pour s'étendre verticalement dans une position telle qu'elle puisse couper le plan **p-p′** du gabarit **30**, quel que soit le réglage en hauteur de la table **11**. La lame suiveuse **35** présente un bord **36** rectiligne qui est destiné à coopérer avec l'arête **31** contre laquelle il est poussé par un système articulé **38** dont la lame fait partie.

Le système articulé **38** comprend, tout d'abord, un premier parallélogramme **39** déformable dans le plan vertical et constitué par la lame suiveuse **35** et par deux barrettes **40** articulées sur le bâti **10**. Le système articulé **38** comprend, par ailleurs, une transmission à renvoi d'angle **41** comprenant une équerre **42** montée pivotante, par sa partie angulaire, sur un axe **43** porté par le bâti **10**. L'équerre **42** est reliée à la lame suiveuse **35**, ou à un élément homologue faisant partie du parallélogramme déformable **39**, par une tige de transmission **44**.

Le système articulé **38** comprend, par ailleurs, un second parallélogramme **46** également déformable dans un plan vertical. Le second parallélogramme **46** comprend une règle d'appui **47** adaptée sur deux barrettes **48** qui sont montées pivotantes sur le bâti **10**. Le second parallélogramme **46** est disposé de manière que la règle **47** s'étende perpendiculairement à la lame suiveuse **35** et au-dessus de cette dernière. La règle d'appui **47** présente une longueur au moins égale à l'amplitude de déplacement alternatif rectiligne du bras **13** selon la flèche **f₂.** Le second parallélogramme déformable **46** est relié à la transmission **41** par l'intermédiaire d'une tige de transmission **49** articulée entre la règle d'appui **47** et la seconde branche de l'équerre **42**.

L'appareil à copier comprend, par ailleurs, un levier **50**, du type inter-résistant, articulé par une extrémité sur un pivot**51** porté par l'extrémité du bras **13**. Le levier **50** comporte une seconde extrémité munie d'un galet **52** roulant en permanence sur le chant supérieur de la règle d'appui **47**. Le levier **50** coopère, entre ces deux extrémités, avec un doigt **53** faisant partie du dispositif de réglage micrométrique **15**. Une butée inférieure **54** est portée par le bras **13** pour limiter l'amplitude d'abaissement du levier **50**.

L'appareil à copier comprend, par ailleurs, comme cela apparaît plus clairement aux **fig. 5** et **6**, un mécanisme **60** de neutralisation du système articulé **38**. Le mécanisme **60** comprend l'axe **43** qui comporte un prolongement excentré **61** disposé dans un palier de support **62**. Au-delà du palier **62**, le prolongement excentré est pourvu d'une manivelle 63 portant en bout une vis ou un verrou élastique **64** susceptible d'être engagé dans l'un ou l'autre de deux trous **65** ou **66** présenté par le bâti **10**.

Dans ce qui précède, il est indiqué que le système articulé **38** est adapté sur le bâti **10**. Il doit être considéré qu'il peut s'agir d'une adaptation directe ou indirecte lorsque, par exemple, et de façon préférée, les différents pivots et points d'articulation du système articulé **38** sont portés par un tablier protecteur **70** qui est rapporté sur le bâti **10** par l'intermédiaire d'entretoises **71**.

L'appareil décrit ci-dessus est utilisé de la façon suivante. Lors de la phase de rectification du plan de joint **3** d'un demi-moule **1₁** ou **1₂**, le mécanisme **60** est placé de manière à effacer la lame suiveuse **35** par rapport à l'arête **31** du gabarit **30**. Ceci est obtenu en agissant pour dégager le verrou **64** du trou **65** pour faire tourner la manivelle **63,** par exemple dans le sens de la flèche **f₃**. L'axe **43** est ainsi déporté sur la droite par rapport au palier et entraîne dans le même sens l'équerre **42** qui sollicite le parallélogramme 39 dans le sens d'effacement de la lame **35**. La fonction de rectification de la machine rectifieuse peut alors intervenir, de façon traditionnelle, en déplaçant, par les moyens **14**, le bras **13** selon la direction **f₂**, de manière à amener la meule **19** en relation d'aplomb avec l'une puis l'autre plage latérale **3a**, **3b**. La phase de rectification intervient par rotation de la meule et déplacement alternatif simultané de la table selon la direction **f₁**.

Pour exécuter le dégagement **5**, après rectification, l'opérateur manoeuvre le mécanisme **60** pour placer la manivelle **63** dans la position selon les **fig. 5** et **6**. L'équerre **42** ramène le parallélogramme **38** en position de sortie de la lame **35** amenée à coopérer, par son bord rectiligne **36**, avec l'arête **31** du gabarit **30**. Dans cet état de coopération, la lame **35** n'occupe pas la position d'extension maximale et, par suite, le système articulé, ou plus précisément la transmission **41**, maintient la règle d'appui **47** dans une position d'élévation partielle. Le levier **50** constitue une butée s'opposant à l'abaissement de la meule **19** qui est ainsi immobilisée sensiblement dans le plan de la surface **3** qu'elle vient de rectifier.

Le déplacement de la table **11**, dans le sens de la flèche **f₁**, fait défiler l'arête **31** devant la lame suiveuse **35** qui se comporte comme un lecteur appréciant le défilement du profil.

Lorsque le décrochement **31a** du profil se présente face au bord **36**, l'appui du galet **52** abaisse la règle **47** qui fait pivoter l'équerre **42** dans le sens de la flèche **f₄**. Par le parallélogramme **39**, la lame **35** suit le profil de l'arête **31**. Le pivotement du levier **50** est ainsi permis sur une amplitude correspondant au décrochement **31a**, de sorte qu'il s'ensuit un abaissement correspondant automatique de la meule exécutant le creux **5**. L'abaissement de la meule **19** est autorisé sur une amplitude en relation avec la mesure de retrait du décrochement **31a**, laquelle est affectée d'un facteur multiplicateur introduit par l'équerre **42** de la transmission **41** et par le levier **50**.

Ainsi, de façon locale correspondant exactement au tracé du profil de l'arête **31**, la meule **19** est amenée à exécuter, sur l'une au moins des plages **3a** ou **3b**, un usinage supplémentaire permettant l'obtention du dégagement **5** illustré à la **fig. 1**.

La meule **19** est, bien entendu, ramenée, de façon automatique, dans sa position d'origine, dès que la lame suiveuse **35** coopère avec l'arête **31** du gabarit **30**.

Ainsi que cela ressort de ce qui précède, l'appareil à copier conforme à l'invention est de conception particulièrement simple, permettant l'obtention d'un ensemble fiable et robuste, aisément adaptable sur la face latérale d'une machine à rectifier, soit directement, soit indirectement par adaptation sur un tablier protecteur rapporté sur le bâti par l'intermédiaire d'entretoises.

L'appareil selon l'invention permet l'utilisation d'une machine à rectifier pour la fonction conventionnelle de rectification du plan de joint d'un demi-moule et, lorsque le besoin s'en fait sentir, pour l'exécution du dégagement **5**, sans exiger, de la part de l'opérateur, d'autres manoeuvres que celles de commande du mécanisme de verrouillage **60**.

Il devient ainsi possible de réaliser, rapidement et de façon très précise, le dégagement **5** dans l'un des demi-moules sur deux constitutif d'un moule unitaire, sans faire intervenir d'opérations de reprise, de réglage, de changement d'outillage ou de machine.

L'invention n'est pas limitée aux exemples décrits et représentés, car diverses modifications peuvent y être apportées sans sortir de son cadre.

## Revendications

**1** - Appareil à copier pour machine rectifieuse à meule rotative suspendue du type comprenant un bâti (**10**) supportant, d'une part, une table (**11**) réglable en position horizontale, associée à des moyens d'entraînement en déplacement horizontal rectiligne alternatif et munie d'un support (**12**) d'immobilisation d'une pièce à rectifier et, d'autre part, une meule rotative de rectification (**19**), montée avec possibilité de déplacement vertical en bout d'un bras (**13**) s'étendant au-dessus de la table (**11**) et associé à des moyens (**14**) d'entrainement en déplacement horizontal selon une direction orthogonale à celle de la table (**11**) et à des moyens (**20**) de réglage en position verticale basse de la meule, ledit appareil comprenant un gabarit de copiage (**30**) monté horizontalement sur la table (**11**) pour s'étendre parallèlement à sa direction de déplacement,
caractérisé en ce qu'il comprend :
- un système articulé de transmission (**38**) monté sur le bâti (**10**) et comprenant, d'une part, une règle d'appui horizontale (**47**), de longueur utile au moins égale à l'amplitude de déplacement horizontal du bras (**13**) et s'étendant parallèlement à la direction de ce déplacement horizontal et, d'autre part, une lame suiveuse (**35**) montée pour s'étendre verticalement en coupant toujours le plan horizontal (**p-p′**) du gabarit (**30**), quel que soit le réglage en hauteur de la table (**11**),
- et un levier de commande (**50**) porté par le bras (**13**) et interposé entre la règle d'appui (**47**) et les moyens (**20**) de réglage en position verticale de la meule (**19**).

2 - Appareil selon la revendication 1, caractérisé en ce que le système articulé (**38**) comprend un premier parallélogramme (**39**) déformable dans un plan vertical et composé en partie de la lame suiveuse (**35**), un second parallélogramme (**46**) déformable également dans un plan vertical et composé en partie de la règle d'appui (**47**) et une transmission par renvoi d'angle (**41**) entre les deux parallélogrammes déformables.

**3** - Appareil selon la revendication 2, caractérisé en ce que la transmission par renvoi d'angle (**41**) comprend une équerre de renvoi (**42**) articulée sur le bâti et reliée aux parallélogrammes par deux tiges de transmission (**44** et **49**).

**4** - Appareil selon la revendication 2, caractérisé en ce que le système articulé (**38**) est associé à un mécanisme (**60**) de neutralisation dans un état de rétraction de la lame suiveuse (**35**) par rapport au gabarit (**30**).

**5** - Appareil selon la revendication 4, caractérisé en ce que le mécanisme de blocage (**60**) comprend un axe (**43**) sur lequel l'équerre (**42**) est articulée par sa partie angulaire et qui comporte un prolongement excentré (**61**) monté dans un palier cylindrique (**62**) extérieurement auquel le prolongement est pourvu d'une manivelle (**63**) associée à un verrou (**64**) apte à coopérer avec des arrêts (**65** et **66**) du bâti déterminant respectivement une position stable dans laquelle la lame suiveuse coopère avec le gabarit et une position stable dans laquelle la lame suiveuse est effacée par rapport au gabarit.

**6** - Appareil selon la revendication 1, caractérisé en ce que le système articulé (**38**) est porté par la face interne d'un tablier (**70**) rapporté par des entretoises (**71**) sur le bâti.

**7** - Appareil selon la revendication 1, caractérisé en ce que le levier de commande (**50**) est du type inter-résistant, comprend une première extrémité montée pivotante sur un appui (**51**) du bras (**13**) et une seconde extrémité pourvue d'un galet (**52**) roulant sur la règle d'appui (**47**) et coopère, par sa partie comprise entre ces deux extrémités, avec un doigt (**53**) des moyens (**20**) de réglage en position verticale de l'arbre.

**8** - Machine rectifieuse pour les moules de verrerie, du type à meule suspendue, comprenant un appareil à copier selon l'une des revendications 1 à 7.
